# EUROPÄISCHE PATENTSCHRIFT

(11) **EP 1 628 884 B1**
(45) Veröffentlichungstag und Bekanntmachung des Hinweises auf die Patenterteilung: **28.02.2007**
(21) Anmeldenummer: 04730820.0
(22) Anmeldetag: 03.05.2004
(51) Int. Cl.: B65D 5/52, B65D 5/00

(54) **ÖFFENBARE VERPACKUNG UND ZUSCHNITT DAFÜR**
OPENABLE PACKAGING AND CUT THEREFOR
EMBALLAGE POUVANT ETRE OUVERT ET PIECE DECOUPEE DESTINEE A CE DERNIER

(30) Priorität: 06.05.2003 DE 10320385
(43) Veröffentlichungstag der Anmeldung: 01.03.2006
(73) Patentinhaber: Posselt, Martin, 22083 Hamburg (DE)
(72) Erfinder: Posselt, Martin, 22083 Hamburg (DE)
(74) Vertreter: Hansen, Jochen
(86) Internationale Anmeldenummer: PCT/DE2004/000929
(87) Internationale Veröffentlichungsnummer: WO 2004/099010

(56) Entgegenhaltungen:
- EP-A- 0 922 642
- DE-A- 2 408 879
- US-A- 1 497 519

## Beschreibung

Die Erfindung betrifft eine öffenbare Verpackung zur Umhüllung von Gegenständen mit einer Wandung, wobei auf wenigstens einem im wesentlichen ebenen Wandungselement ein Diagonalfalz vorgesehen ist, über den ein Teil der Wandung als Deckel klappbar angelenkt ist. Ferner betrifft die Erfindung einen Zuschnitt dafür.

Öffenbare Verpackungen sind im Stand der Technik in unterschiedlichsten Ausgestaltungen bekannt. Beispielsweise ist bei der klassischen Faltschachtel in Quaderform wenigstens eine Fläche des Quaders, meist beide Stirnseiten, über die gesamte Fläche öffenbar. Dabei sind an dem Zuschnitt für eine derartige quaderförmige Verpackung neben der über eine Falzlinie an der übrigen Verpackung angelenkten öffenbaren Stirnfläche am Verpackungskörper meist zwei über Falze angelenkte Haltelaschen und an der öffenbaren Stirnfläche zusätzlich eine Einstecklasche vorgesehen. Derartige Verpackungen, beispielsweise Umverpackung für Zahnpastatuben, lassen sich relativ bequem öffnen und nötigenfalls auch wiederverschließen. Nachteilig ist jedoch, dass das Einführen der Verschlusslaschen manuell aufwendig ist und die Verpackung im geöffneten Zustand wenig ansprechend ist.

Eine ansprechendere Verpackung für Geschenkartikel, Werbeartikel oder CD's ist aus der DE 195 32 454 C2 bekannt, bei der eine flache oder insbesondere pyramidenförmige Verpackungsform aus einem flächigen, einstückigen Zuschnitt gebildet wird, der an seinen von einem Bodenelement aufstehenden Seitenelementen Einschnitte aufweist, in die beim Zusammenbau der Verpackung die Seitenelemente überdeckende Laschenelemente einsteckbar sind. Es bildet sich damit durch einfaches Zusammenstecken des Verpackungszuschnittes eine stabile dreidimensionale Verpackung, die gleichwohl jederzeit zu einem flächigen Zuschnitt geöffnet werden kann. Dabei zeigt die geöffnete Verpackung keinen besonderen Ausstellungscharakter. Vielmehr soll diese Verpackung als Geschenkverpackung aus einem Kartonzuschnitt aus buntem oder dekorativ gefärbtem Material gebildet stets geschlossen verwendet werden. Ergänzend wird auch eine transparente Variante vorgeschlagen.

Aus der DE 24 08 879 C2 ist eine quaderförmige Schachtel aus faltbarem Material, wie Pappe oder dergleichen für stückige Güter, insbesondere als Zigarettenschachtel bekannt. Die Schachtel besteht aus einem Hauptteil mit einer Entnahmeöffnung im oberen Bereich, die sich über mehrere angrenzende Schachtelwände erstreckt, und aus einer aus mehreren Wandungen bestehenden, als Teil der Schachtel ausgebildeten, schwenkbar an den Hauptteil der Schachtel angelenkten Verschlusskappe, die im geschlossenen Zustand die Schachtel vervollständigt und dabei den Bereich der Entnahmeöffnung und daran anschließende Wandungsabschnitte des Hauptteils umfasst, wobei die Entnahmeöffnung einseitig in einem Eckbereich der Schachtel liegt. Dabei verläuft die durch eine Falzlinie markierte Schwenkachse schräg über eine Breitseite der Schachtel, wobei die Verschlusskappe aus drei unter rechten Winkeln zueinander gerichteten Wandungen besteht.

Ferner ist aus dem DE 92 13 593 U1 ein Verpackungssystem für in quaderförmigen Portionspackungen verpacktes Gut mit einem quaderförmigen, oben offenen Aufnahmeteil und mit einem Deckel, der um eine an einer in Breitenrichtung verlaufenden oberen Kante des Aufnahmeteils gelegene Klappachse aufklappbar ist, bekannt. Dabei sind die zur Klappachse senkrechten Seitenwandungen des Aufnahmeteils von der von der Klappachse entfernten Vorderwandung an den gemeinsamen Kanten zumindest über einen oberen Teil der Höhe getrennt, wobei die Seitenwandungen eine Diagonale, von der Klappachse zum unteren Ende der Trennung verlaufende Schwächungslinie aufweisen, dessen oberer Abschnitt aufklappbar ist.

Aus der EP 1 216 926 A1 ist eine Verpackung für Feinkostgegenstände bekannt, bei der einzelne Abschnitte der Verpackung, die wenigstens eine Raumecke aufweisen, um einen Diagonalfalz klappbar angelenkt sind. Dabei sind die Diagonalfalze der klappbaren Abschnitte alle im Boden der Verpackung angeordnet. Beim Anheben des Bodens, beispielsweise mittels einer Schnurschlaufe schwenken die klappbaren Abschnitte nach unten und bilden Präsentationshalter für die darin aufgenommenen Feinkostgegenstände.

Aufgabe der Erfindung ist es, eine stabile Verpackung als Umhüllung eines Gegenstandes anzugeben, die leicht öffenbar und wiederverschließbar ist und daneben ein spezielles Öffnungserlebnis bzw. einen hohen Ausstellungswert im geöffneten Zustand zeigt. Ferner ist es Aufgabe der Erfindung einen Zuschnitt dafür anzugeben.

Gelöst wird diese Aufgabe mit einer Verpackung gemäß Anspruch 1 sowie einem Zuschnitt gemäß Anspruch 7.

Dadurch, dass wenigstens zwei Diagonalfalze mit zugeordneten Deckeln vorgesehen sind, wird eine überraschende Öffnungsfunktionalität der Verpackung erreicht. Entsprechend ist der Zuschnitt aus einem flächigen, faltbaren Material ausgebildet. Durch die mit den wenigstens zwei Diagonalfalzen verwirklichte Öffnungsfunktion wird jeweils ein Teil der Verpackungswandung als Deckel schrägwinklig zur jeweiligen geometrischen Form der Verpackung aufgeklappt. Dabei überdecken sich die Deckel im geschlossenen Zustand ganz oder teilweise. Dies erzeugt eine attraktive Ausstellungsfunktion der Verpackung in geöffnetem bzw. teilgeöffnetem Zustand. Im geschlossenen Zustand stützen sich die sich überdeckenden Deckel untereinander ab und bilden somit eine stabile Verpackung.

Wesentlich ist dabei, dass ein zwischen zwei gegenüberliegenden Randpunkten oder Eckpunkten einer beispielsweise dreieckigen, viereckigen oder vieleckigen, jedenfalls im wesentlichen ebenen Fläche angebrachter Falz, nämlich Diagonalfalz, vorgesehen ist, der als "Scharnier" zum Öffnen bzw. Wiederverschließen eines im wesentlichen stereometrischen Verpackungskörpers dient. Ferner ist wesentlich, dass jeder Deckel in seinem zugeordneten Teil der Wandung wenigstens eine Raumecke aufweist, womit der klappbare Teil der Wandung, der den öffenbaren Deckel bildet, durch die aufgespannte Raumecke stabilisiert wird. Entsprechend weist der klappbare Deckelteil der Wandung neben dem über den Diagonalfalz des zugeordneten Wandungselementes klappbaren Teil dieser Wandungselemente wenigstens zwei weitere Wandungselemente, die beim Zusammenbau wenigstens eine Raumecke bilden, auf , womit ein Zuschnitt angegeben ist, der eine Verpackung mit einem mit stabiler Raumecke ausgebildeten Deckel aufweist. Die Verpackung ist im geschlossenen Zustand erheblich stabiler. Im geöffneten Zustand ist der Deckel verwindungssteifer und wirkt ästhetisch besonders ansprechend.

Mit der erfindungsgemäßen Verpackung ist damit eine Zusammenführung von Verpackungs- und Displayfunktionen in einem einzigen Verpackungskörper verwirklicht. Daraus resultieren eine erheblich bessere Präsentation von darin aufgenommenen Waren sowie ein neues stark emotionales Öffnungserlebnis. Gleichzeitig bietet die Diagonalfalz-Verpackung bisher so nicht nutzbare Werbe- und Informationsflächen auf der sonst ungenutzten nun auch repräsentativen Innenseite der Deckel bzw. der Verpackung.

Besonders interessant wird der Öffnungsvorgang, wenn das im wesentlichen ebene Wandungselement wenigstens drei Begrenzungskanten hat, wobei der Diagonalfalz zu allen Begrenzungskanten nicht parallel ausgerichtet ist. Überraschenderweise wird dabei stets eine funktionsfähige, nämlich zu öffnende und wiederzuverschließende Verpackung realisiert.

Dadurch, dass der Diagonalfalz durch eine oder zwei aus den Begrenzungskanten gebildete Ecke(n) des im wesentlichen ebenen Wandungselement läuft, wird erreicht, dass wenigstens eine Begrenzungskante der Verpackung mit der sich beim Öffnen der Verpackung bildenden Öffnungskante zusammenfällt. Wenn der Diagonalfalz durch zwei Ecken des Wandungselementes führt, wird für diese Öffnungsrichtung eine größtmögliche Öffnungsweite erreicht. Ein in der Verpackung aufgenommener Gegenstand kann somit bei geöffneter Verpackung großflächig eingesehen und leicht entnommen werden.

Dadurch, dass bei dem Zuschnitt an den Wandungselementen über eine Falzlinie verbundene Verbindungslaschen vorgesehen sind, die beim Zusammenbau gefügte Begrenzungskanten der Verpackung bilden, werden sowohl die Raumecke des Deckels wie auch übrige Raumecken der Verpackung verwindungssteif und stabil aufgebaut.

Dadurch, dass der klappbare Deckel im geschlossenen Zustand die Wandung der Verpackung teilweise überlappend ausgebildet ist, wird die Festigkeit der Verpackung im geschlossenen Zustand weiter erhöht.

Dadurch, dass die Überlappung bzw. Überdeckung auf wenigstens einem Wandungselement vorgesehen ist, wobei ein Anschnitt je Wandungslage dieses Wandungselements eine Öffnungskante bildet, wird das manuelle Öffnen der Verpackung erleichtert, da die Öffnungskante der jeweiligen Wandungslage nicht mit einer Verpackungskante zusammenfällt. Die Öffnungskante der äußeren Wandungslage kann durch Entlangstreifen eines Bedienerfingers auf der unteren Wandungslage dieses Wandungselementes betätigt werden, womit sich der dieser äußeren Wandungslage zugeordnete Deckel der Verpackung öffnet.

Wenn die Raumecke des Deckels aus einer gewölbten Struktur gebildet ist, wird die den Deckel stabilisierende Funktion der Raumecke durch die Raumform der gewölbten Struktur als "quasi Raumecke" nachgebildet. Eine solche gewölbte Struktur der Raumecke des Deckels kann beispielsweise durch einen Formprozess aus Kunststoff hergestellt werden.

Bei einem Zuschnitt können beim Zusammenbau gewölbte Strukturen unter Verwendung von flächigem, elastischen Material erzeugt werden. Dabei ist wenigstens eine Kante der zusammenzufügenden Kanten von wenigstens zwei aneinandergrenzenden Wandungselementen oder Wandungselementbereichen nicht geradlinig, womit sich beim Zusammenbau eine gewölbte Struktur ergibt. Um bei einem derartigen Zuschnitt beim Zusammenbau die Raumecke des Deckels als gewölbte Struktur auszubilden, ist die nicht geradlinige Kante im Deckel vorgesehen, womit beim Zusammenbau die Raumecke als gewölbte Struktur ausgebildet ist.

Als flächiges Material kommen dabei alle Verpackungsmaterialien wie Papier, Pappe, Wellpappe, Mikrowelle, Kunststoffe, Kunststoff-Folien, Plexiglas, Metallbleche und entsprechend bearbeitet Glas und Holz in Betracht. Dabei ist das erfindungsgemäße Prinzip auf verschiedenste stereometrische Formen, wie beispielsweise Würfel, Quader, Pyramidenstümpfe etc. in unterschiedlichsten Formen anwendbar. Auch sind Raumformen mit gewölbten Flächen, gerundeten Kanten und/oder Ecken möglich.

Nachfolgend werden Ausführungsbeispiele der Erfindung anhand der beiliegenden Zeichnungen detailliert beschrieben.

Darin zeigt:
- Fig. 1: in einem ersten Ausführungsbeispiel einen Pyramidenstumpf mit vier leicht gewölbten Seitenflächen mit zweiseitigem Diagonalfalz als dreidimensionale Ansicht geschlossen a) und geöffnet b) sowie als flächiger Zuschnitt c);
- Fig. 2: in einem zweiten Ausführungsbeispiel einen Würfel mit einem vierseitigen Diagonalfalz in dreidimensionaler Ansicht geöffnet a) und als flächiger Zuschnitt b);
- Fig. 3: in einem dritten Ausführungsbeispiel einen liegenden Quader in dreidimensionaler Ansicht geschlossen a) und geöffnet b) sowie als flächiger Zuschnitt c);
- Fig. 4: in einem vierten Ausführungsbeispiel eine Verpackung in Form eines liegenden, flachen Quaders in dreidimensionaler Ansicht geschlossen a) und geöffnet b) sowie als flächiger Zuschnitt c);
- Fig. 5: in einem fünften Ausführungsbeispiel eine Verpackung mit einer Grundfläche eines gleichseitigen Dreiecks in dreidimensionaler Ansicht geschlossen a), geöffnet in zwei Ansichten b) und c) sowie als flächiger Zuschnitt d);
- Fig. 6: in einem sechsten Ausführungsbeispiel eine Verpackung mit sechseckiger Grundfläche in dreidimensionaler Ansicht geschlossen a) sowie leicht b) und ganz geöffnet c) sowie einen flächigen Zuschnitt d);
- Fig. 7: in einer siebten Ausführungsform eine Verpackung als vierseitiger Pyramidenstumpf in einer räumlichen Ansicht geschlossen a) und geöffnet b) sowie als flächiger Zuschnitt c);
- Fig. 8: in einer achten Ausführungsform einen Verpackungskörper mit einem gewölbten Wandungselement in räumlicher Ansicht geschlossen a) und geöffnet b), c) sowie in einem flächigen Zuschnitt d); und
- Fig. 9: in einem neunten Ausführungsbeispiel eine Verpackung in quasi Pyramidenform mit oberer gerundeter Spitze mit zweiseitigem Diagonalfalz in räumlicher Ansicht geschlossen a) und geöffnet b).

In den nachfolgenden neun Ausführungsbeispielen werden funktionsgleiche Bauteile mit gleichen Bezugszeichen verwendet. Es wird darauf hingewiesen, dass der erfindungsgemäße Diagonalfalz auf eine Vielzahl von Verpackungsformen anwendbar ist und eine komplette Darstellung aller Varianten anhand der Ausführungsbeispiele nicht möglich ist. In den Zuschnittdarstellungen sind Falzlinien gestrichelt dargestellt. Die erfindungsgemäßen Digonalfalze sind im Zuschnitt als fett-gestrichelte Falzlinie dargestellt. Schnittkanten sind als durchgehender Strich wiedergegeben.

Bei dem in Fig. 1 dargestellten Ausführungsbeispiel handelt es sich um eine Art Pyramidenstumpf mit rechteckiger Grundfläche mit entsprechend vier Seitenflächen, bei der also insgesamt sechs Wandungselemente 11, 12, 13, 14, 15, 16 in entsprechender Ausprägung eine einen Gegenstand umhüllende Wandung 1 ergeben.

Die pyramidenförmige Verpackung (Wandung 1) ist aus einem einteiligen, flächigen Zuschnitt 10 gebildet. Wie in Fig. 1 c) dargestellt, besteht der Zuschnitt 10 aus dem die Grundfläche bildenden rechteckigen Wandungselement 15, einem daran anschließenden, im wesentlichen Trapezform aufweisenden Wandungselement 14, das die Rückseite der Verpackung bildet, beidseitig anschließenden, wiederum im wesentlichen Trapezform aufweisenden Seitenwänden als Wandungselemente 11 und 12 und daran beidseitig anschließende Wandungselementbereiche 13' und 13". An den oberen Begrenzungskanten der Wandungselemente 11 und 12 sind Wandungselementbereiche 16' und 16" angesetzt, die im zusammengefügten Zustand des Zuschnitts 10 das obere Wandungselement 16 der pyramidenstumpfförmigen Verpackung bilden. Ferner sind am Zuschnitt 10 Verbindungs- oder Klebelaschen 100 an den Wandungselementen 11, 12, 13 sowie 15 angeformt. Weiter sind Öffnungslaschen an dem Wandungselementbereich 13" bzw. dessen Verbindungslasche 100 angeformt.

In den Wandungselementen 11 und 12 sind je ein Diagonalfalz 21 und 22 ausgebildet. Im in Fig. 1 c) dargestellten Zuschnitt 10 ist das Wandungselement 11 mit Diagonalfalz 21 so versehen, dass der Diagonalfalz 21 durch die in der Zeichenfläche unten links dargestellte Ecke des Wandungselementes 11 und oben rechts zur diagonal gegenüberliegenden Ecke des Wandungselementes 11 führt. Spiegelbildlich dazu ist der Diagonalfalz 22 auf dem Wandungselement 12 angeordnet.

Der Diagonalfalz 21, 22 muss dabei jedoch nicht zwangsweise durch zwei diagonal gegenüberliegende Ecken des entsprechenden Wandungselementes laufen. Er kann vielmehr beliebig zwischen zwei gegenüberliegenden Randpunkten, die auch Eckpunkte sein können, auf einer Fläche orientiert sein. Das Wort "diagonal" soll darlegen, dass der Falz nicht parallel zu einer Begrenzungskante des betrachteten Wandungselementes ausgeführt ist.

Wie in Fig. 1 b) zu erkennen ist, bilden der in Fig. 1 c) links des Diagonalfalzes 21 liegende Wandungsteil 2 einen ersten klappbaren Deckel und der rechts vom Diagonalfalz 22 liegende Wandungsteil 2' einen zweiten Deckel der Verpackung 1. Der zentrale Abschnitt zwischen den Diagonalfalzen 21 und 22 bildet den unteren, zur Aufnahme eines Gegenstands vorgesehenen Teil 1' der Verpackung. Die Deckel 2, 2' sind so gestaltet, dass neben den durch den Diagonalfalz 21 bzw. 22 geteilten Wandungselementbereich 11 " bzw. 12" noch zwei weitere Wandungselementbereiche gehören, nämlich 13' und 16' zugeordnet zum Deckel 2 und 13" und 16" zugeordnet zum Deckel 2', die jeweils eine rechtwinklige Raumecke 29 aufspannen.

Dabei bedeutet Raumecke, dass drei flächige Wandelemente, die unterschiedlich raumorientiert sind, am Raumeckpunkt zusammenstoßen und miteinander verbunden sind. Ebenso kann eine quasi Raumecke in Form einer gewölbten Struktur aus flächigen Wandelementen gebildet sein, die unterschiedlich raumorientiert über diese gewölbte Struktur miteinander verbunden sind. Entsprechend der geometrischen Form der jeweiligen Verpackung ist die Raumecke, wie beispielsweise (s. drittes Ausführungsbeispiel) aus drei zusammenstoßenden Flächen gebildet, die orthogonal zueinander stehen.

Da die Begrenzungskanten 102 der die Seitenflächen der pyramidenstumpfförmigen Verpackung bildenden Wandungselemente 11, 12, 13, 14 nicht geradlinig sind, sondern in Bezug zum jeweiligen Wandungselement im oberen Teil der Begrenzungskante 102 leicht konvex gebogen sind, ergeben sich im zusammengefügten Zustand gemäß Fig. 1 a) sich konvex an der Oberseite der Verpackung aufeinanderzu gewölbte Seitenflächen. Entsprechend sind die die Seitenflächen bildenden Wandungselemente 11, 12, 13, 14 als leicht gewölbte Flächen ausgebildet.

Beim Öffnen der Verpackung gemäß Abbildung 1 b), also beim Aufschwenken der Deckel 2, 2' um deren zugeordnete Diagonalfalzlinien 21 und 22 wird die Wölbung der entsprechenden Wandungselemente 11, 12 aufgrund des elastischen Materials der Verpackung elastisch verformt, wobei die zum unteren Verpackungsteil 1' gehörenden Wandungselementbereiche 11' bzw. 12' einen elastischen Ausgleich beim Aufklappen der Deckel 2, 2' erlauben.

Die Deckel 2, 2' bestehen, wie bereits vorangehend ausgeführt, aus den den Diagonalfalz 21 bzw. 22 aufweisenden Wandungselementen 11 und 12, nämlich dem Wandungselementbereich 1 1 " bzw. 12" sowie angrenzenden, eine Raumecke 29 bildenden Wandungselementbereiche 13' und 16' bzw. 13" und 16". Dabei sind in diesem Ausführungsbeispiel sowohl die das Wandungselement 13 bildenden Wandungselementbereiche 13' und 13" wie auch die die Oberseite der Verpackung, nämlich das Wandungselement 16, bildenden Wandungselementbereiche 16' und 16" in voller Größe des jeweiligen Wandungselementes ausgeführt, so dass die Deckel 2 und 2" im Bereich der Wandungselemente 16 (Oberseite) und 13 (Vorderseite) vollständig überlappend ausgebildet sind. Wie in Fig. 1 c) dargestellt, sind an dem Deckel 2" an seinen beiden freien Außenkanten jeweils Öffnungslaschen 26 angeformt, die ein Öffnen der Verpackung 1 aus der in Fig. 1 a) geschlossenen Position in die in der Fig. 1 b) geöffnete Position erleichtern.

Im zweiten Ausführungsbeispiel gemäß Fig. 2 ist ebenfalls ein Würfel mit sechs Wandungselementen 11, 12, 13, 14, 15, 16 dargestellt, der jedoch an seinen vier seitlichen Wandungselementen 11, 12, 13, 14 jeweils einen Diagonalfalz 21, 22, 23, 24 aufweist. In diesem Ausführungsbeispiel laufen die Diagonalfalze 21 bis 24 genau flächenhalbierend durch zwei diametral gegenüberliegende Ecken der quadratischen Wandungselemente 11, 12, 13, 14. Entsprechend teilen sich diese Wandungselemente durch die Diagonalfalze in Wandungselementbereiche 11 ", 12", 13", 14", die zum unteren Verpackungsteil 1' gehören und Wandungselementbereichen 11', 12', 13', 14', die zu den sich entsprechend der Anzahl der Diagonalfalze 21 bis 24 zugeordneten Deckeln 2, 2', 2", 2''' gehören.

Zum unteren Verpackungsteil 1' gehört noch das einstückige Wandungselement 15 als Boden. Die Oberseite des Würfels, das Wandungselement 16, wird aus den im geschlossenen Zustand der Würfelverpackung 1 teilweise überlappenden Abschnitten der vier Deckel 2, 2', 2", 2''' gebildet. Dabei weist jeder Deckel 2, 2', 2", 2''' drei flächige Elemente auf, die zueinander orthogonal stehen und einen Raumwinkel 29 bilden. Zum Deckel 2 gehört der klappbare Wandungselementbereich 11', der das obere Wandelement 16 teilweise bildende Wandungselementbereich 16' sowie ein über das seitlich angrenzende Wandungselement 14 überragender Wandungselementbereich 14". Zum Deckel 2', der über Diagonalfalz 22 klappbar ist, gehören Wandungselementbereich 12', ein ebenfalls das obere Wandungselement 16 teilweise bildendes Wandungselement 16" und ein über das seitlich angrenzende Wandungselement 13 überlappender Wandungselementbereich 13". Zum Deckel 2", der über Diagonalfalz 23 klappbar ist, gehören der klappbare Wandungselementbereich 13', der das obere Wandungselement 16 teilweise ausbildende Wandungselementbereich 16''' sowie ein über das seitlich angrenzende Wandungselement 12 überlappender Wandungselementbereich 12". Zum Deckel 2''', der um Diagonalfalz 24 klappbar ist, gehören der Wandungselementbereich 14', der ein Teil des Wandungselements 16 bildende Wandungselementbereich 16"" sowie ein über Wandungselement 11 überlappender Wandungselementbereich 11''. Zum Zusammenbau sind im Zuschnitt 10 (s. Fig. 2 b) an den unmittelbar aneinandergrenzenden Wandungselementen sowie an daran vorgesehenen Klebelaschen 100 Falzlinien 101 vorgesehen.

In Fig. 2 a) ist der Verpackungswürfel gemäß zweitem Ausführungsbeispiel in geöffnetem Zustand dargestellt. Daraus ist die ästhetisch ansprechende Displayfunktion der Verpackung im geöffneten Zustand erkennbar. Beim Verschließen der Verpackung greifen die seitlichen Wandungselementbereichsüberlappungen 11 ", 12", 13", 14" über die zugeordneten, seitlich angrenzenden Wandungselemente ebenso wie die Wandungselementbereiche 16', 16", 16"', 16'''' ineinandergreifend und überlappend das obere Wandungselement 16 der Verpackung 1 bilden. Durch die auch in den Deckeln 2, 2', 2", 2''' vorgesehenen festen Raumecken 29 und die beschriebene Überlappung ergibt sich eine hohe Festigkeit der Verpackung im geschlossenen Zustand. Die Deckel 2, 2', 2", 2''' sind auch im geöffneten Zustand verwindungssteif.

Beim dritten Ausführungsbeispiel gemäß Fig. 3 hat die Verpackung 1 die Form eines liegenden Quaders. Die Bezugszeichen sind wieder analog zu den vorherigen Ausführungsbeispielen vergeben. Nachfolgend wird nur auf die Besonderheiten dieses Ausführungsbeispiels eingegangen. Beim hier vorliegenden Ausführungsbeispiel sind zwei Diagonalfalze 21, 22 parallel zueinander an zwei gegenüberliegenden Flächen des Quaders angeordnet, wobei die Diagonalfalze 21, 22 die Fläche des zugehörigen Wandungselementes 11 bzw. 12 halbieren und durch zwei diametral einander gegenüberliegende Ecken des Wandungselementes 11 bzw. 12 führen. Dabei bilden ein Wandungselement 13 den Boden, ein Wandungselement 14 den Rücken und die beiden Wandungselementbereiche 11" und 12" den unteren Verpackungsteil 1'. Auf dem Zuschnitt 10 der Fig. 3 c) sind diese Elemente im mittleren Bereich dargestellt. Der linke Teil des Zuschnitts 10 links des Diagonalfalzes 21 bildet den Deckel 2 der Teil rechts vom Diagonalfalz 22 den Deckel 2'.

Dabei weist der Deckel 2 den klappbaren Wandungselementbereich 11' des Wandungselementes 11, einen Wandungselementbereich 15', der einen Teil des Wandungselementes 15 als Frontseite bildet, und ein Wandungselementbereich 16' auf, der einen Teil des Wandungselementes 16 als Oberseite des Quaders bildet. Entsprechend spiegelbildlich ist der Deckel 2' aus den Elementbereichen 12', 15" und 16" gebildet. Sowohl die Wandungselementbereiche der Frontseite 15' und 15" wie auch die Wandungselementbereiche 16' und 16" sind fast in der Größe des zugeordneten Wandungselementes 15 bzw. 16 ausgeführt, wobei die zu den in den Deckeln gebildeten Raumecken 29 flächig diametral gegenüberliegenden Ecken gerundet ausgebildet sind. Im dargestellten Ausführungsbeispiel ist gemäß Fig. 3 a) der Deckel 2 den Deckel 2' überdeckend ausgebildet. Dabei überlappen sich die Wandungselementbereiche 16' und 16" sowie 15' und 15" im wesentlichen auf der ganzen Fläche. Eine Begrenzungskante 111 des Deckels 2' liegt dabei innerhalb der gefalzten Kante des Deckels 2 an, womit eine hohe Stabilität, auch auf Seitendruck, der Verpackung erreicht wird. Die gerundeten Ecken der Deckel 2, 2' bilden Öffnungskanten 25, die das Öffnen der Verpackung 1 vereinfachen.

Im vierten Ausführungsbeispiel gemäß Fig. 4 ist ein liegender flacher Quader (Fig. 4 a)) mit zwei Deckeln 2, 2' dargestellt, bei dem die die Diagonalfalzflächen bildenden Wandelemente 11, 12 in einer Ecklinie aneinanderstoßen. Durch die gestreckte rechteckige Grundform ergeben sich ungleiche Öffnungsflächen, s. Fig. 4 b). An dem als Boden ausgebildeten Wandelement 13 sind dabei gemäß Zuschnitt 10 der Fig. 4 c) die beiden Seitenflächen 11 und 12 über Falzlinien 101 angefügt. Somit bildet lediglich der untere Wandungselementbereich 1 1 " des Wandelementes 11, der untere Wandungselementbereich 12" des Wandungselementes 12 sowie der Boden 13 den unteren Verpackungsteil 1'.

Der über Diagonalfalz 21 klappbare Deckel 2 ist gebildet aus dem oberen Wandungselementbereich 11' des Wandungselements 11 einen Wandungselementbereich 16', der teilweise die das die Oberseite bildende Wandungselement 16 ergibt, und einem Wandungselementbereich 15', der dem seitlichen Wandungselement 15 zugeordnet ist. Diese drei Teilflächen bilden einen Raumwinkel 29, der entsprechend der Falzlinien 101 und Klebelasche 100 aus dem Zuschnitt 10 zusammengefügt wird.

Der über Diagonalfalz 22 klappbare Deckel 2' weist neben dem oberen Wandungselementbereich 12' einen Wandungselementbereich 16" des die Oberseite bildenden Wandungselementes 16, einen Wandungselementbereich 15" des seitlichen Wandungselementes 15 sowie das gesamte, die Seitenfläche des Quaders bildende Wandungselement 14 auf. Entsprechend dem Zuschnitt 10 rechts des Diagonalfalzes 22 in Fig. 4 c) bilden diese vier Flächenteile über die dargestellten Falzlinien 101 und mit den beiden Klebelaschen 100 im zusammengefügten Zustand zwei Raumwinkel 29.

Somit weisen die Deckel 2, 2' hohe Stabilität auf. Bevorzugt wird der nur eine Raumecke 29 aufweisende Deckel auf den zwei Raumecken 29 aufweisenden Deckel 2' überlappend aufgelegt, was die Gesamtstabilität der Verpackung weiter erhöht. Das die Unterseite bildende Wandungselement 13 kann in diesem Ausführungsbeispiel durch entsprechende Materialwahl stabiler ausgeführt werden.

In Fig. 5 ist ein Ausführungsbeispiel einer Verpackung 1 (Fig. 5 a)) dargestellt mit einer dreieckigen Grundfläche und Oberseite als Wandungselemente 14 bzw. 15 mit drei rechteckigen Seitenflächen identischer Größe als Wandungselemente 11, 12, 13. Diese Verpackung 1 weist wiederum zwei Diagonalfalze 21, 22 auf, um die zwei zugeordnete Deckel 2 und 2' klappbar angelenkt sind (Fig. 5 b) und c)).

Auf dem in Form eines gleichseitigen Dreiecks ausgebildeten Wandungselement 14 als Boden ist gemäß Fig. 5 d) ein rechteckiges Wandungselement 13 als Rückwand über Falzlinie 101 aufgefaltet. Die beiden anderen Seitenflächen 11, 12 weisen die Diagonalfalze 21 bzw. 22 auf. Die entsprechenden unteren Teile dieser Flächen 11 " und 12" sind über Klebelaschen 100 ebenfalls auf dem Bodenelement 14 fixiert.

Der über Diagonalfalz 21 klappbare Deckel 2 besteht aus dem Wandungselementbereich 11' entsprechend dem klappbaren Teil des Wandungselementes 11, einem Wandungselementbereich 15', der die ebenfalls als gleichseitiges Dreieck ausgebildete Oberseite (Wandungselement 15) bildet und eine den zweiten Deckel 2' übergreifenden Wandungselementbereich 12"'. Diese drei Teilflächen bilden über die Falzlinien 101 und Klebelasche 100 einen Raumwinkel 29, bei dem zwei Flächen, nämlich 11' und 12''' mit einem Winkel von 60° zusammentreffen und die dritte Fläche (15') dazu orthogonal angeordnet ist. Dazu spiegelbildlich ist der Deckel 2' auf der anderen Seite der Verpackung ausgebildet.

Im sechsten Ausführungsbeispiel gemäß Fig. 6 ist eine sechseckige Form mit rechtwinklig aufstehenden Seitenflächen dargestellt. Entsprechend sind sechs seitliche Wandungselemente 11, 12, 13, 14, 15, 16 ausgebildet. Ein sechseckiges Wandungselement 17 bildet den Boden der Verpackung 1. An diesem Boden ist entsprechend Zuschnitt 10 Fig. 6 d) über Falzlinie 101 ein Wandungselement 13 senkrecht nach oben aufgerichtet. Daran schließen sich links ein Wandungselement 11 mit Diagonalfalz 21 und rechts ein Wandungselement 12 mit Diagonalfalz 22 über Falzlinien 101 an. Zum unteren Verpackungsteil 1' gehören somit der Boden 17, das Rückenteil 13 sowie Wandungselementbereich 11 " und Wandungselementbereich 12", die über Klebelaschen 100 auf dem Bodenelement 17 aufgeklebt sind.

Auf dem in Fig. 6 d) dargestellten Zuschnitt 10 ist links oberhalb des Diagonalfalzes 21 der Zuschnitt-Teil für den Deckel 2 und rechts oberhalb des Diagonalfalzes 22 der Zuschnitt-Teil für den Deckel 2' wiedergegeben. Der Deckel 2 besteht aus dem am Diagonalfalz 21 angelenkten Wandungselementbereich 11', dem seitlichen Wandungselement 14, einem Wandungselementbereich 16', der mit dem entsprechenden Wandungselementbereich 16" des zweiten Deckels 2' das vordere Wandungselement 16 in Überlappung bildet, und einem sechseckigen Wandungselement 18', das die Oberseite der Verpackung 1 darstellt. Der zweite Deckel 2' ist spiegelbildlich zum ersten Deckel ausgebildet, so dass die Oberseite 18', 18" der Verpackung 1 vollständig zweilagig ausgebildet ist.

Durch die schräg angeschnittene Kante der beiden Wandungselementbereiche 16' und 16" bildet sich eine Öffnungskante 25 am den Deckel 2' übergreifenden Deckel 2 der Verpackung 1, wie dies in Fig. 6 a) dargestellt ist.

Mit dieser Verpackung wird eine besonders attraktive Displayfunktion verwirklicht, wobei das Produkt attraktiv eingerahmt von den flügelartig geöffneten Deckeln 2, 2' auf dem sechseckigen, den Boden bildenden Wandungselement 17 aufgestellt ist. Dabei kann die Verpackung auch im leicht geöffneten Zustand, wie in Fig. 6 b) gezeigt, präsentiert werden. Die Innenflächen der Deckel 2, 2', insbesondere die Innenseiten der doppelt ausgeführten Wandungselemente 18', 18" können als zusätzliche Werbeträger dienen. Im geschlossenen Zustand ist die Verpackung äußerst stabil und gut stapelbar, womit sie auch ideal für den Transport der darin verpackten Gegenstände geeignet ist.

Fig. 7 zeigt eine Verpackung 1 in Form eines umgekehrten Pyramidenstumpfes mit zwei Diagonalfalzen 21, 22. Die Pyramidenstumpfverpackung 1 hat als Wandungselement 15 eine quadratische Fläche kleiner Dimension an der an allen vier Seiten über Falzlinien 101 entsprechende trapezförmige seitliche Wandungselemente 11, 12, 13, 14 anhängen. Dabei weisen die aneinander gegenüberliegend angeordneten Wandungselemente 11, 12 jeweils einen Diagonalfalz 21 bzw. 22 auf, der im Zuschnitt 10 gemäß Fig. 7 c) etwa von der Mitte der unteren Begrenzungskante des Wandungselementes 11 bzw. 12 zur außenliegenden oberen Ecke des zugeordneten Wandungselementes führt. Im Zuschnitt 10 der Fig. 7 c) sind links des Diagonalfalzes 21 die den Deckel 2 bildenden Elemente und rechts des Diagonalfalzes 22 die den Deckel 2' bildenden Elemente dargestellt. Der Deckel 2 besteht aus dem oberen Wandungselementbereich 11' des Wandungselementes 11, dem Wandungselement 16 und einem Wandungselement 14', das im geschlossenen Zustand der Verpackung das Wandungselement 14 teilweise überdeckend angeordnet ist. Spiegelbildlich dazu ist der Deckel 2' ausgebildet. Im geschlossenen Zustand sind die beiden Wandungselemente 16 der beiden Deckel 2, 2' einander vollständig überlappend als Oberseite der Verpackung angeordnet. Als zusätzliche gestalterische Besonderheit ist in der Frontseite im Wandungselement 14 ein Sichtfenster 140 angeordnet. Das Sichtfenster 140 wird teilweise von den überdeckenden Wandungselementbereichen 14' und 14" abgedeckt. Auch diese Verpackung ist durch die jeweils einen Raumwinkel 29 aufspannenden Deckel 2, 2' äußerst stabil und verbindungssteif ausgebildet.

Das Ausführungsbeispiel gemäß Fig. 8 zeigt exemplarisch, dass auch Verpackungen mit Diagonalfalzen in Verbindung mit gewölbten Verpackungsflächen möglich sind. Bei dem hier dargestellten Ausführungsbeispiel sind wiederum zwei Diagonalfalze 21, 22 an einander gegenüberliegenden Seiten einer räumlichen Verpackung angeordnet. Dabei hat die Verpackung 1 Ähnlichkeit mit einer quaderförmigen Verpackung, bei der zwei einander gegenüberliegende Seitenflächen Viertelkreisscheibenform haben und entsprechend die damit aufgespannte Außenfläche entlang des Viertelkreises bogenförmig um 90° gewölbt ist. Die übrigen Ecken entsprechen den rechtwinkligen Ecken eines Quaders. Die viertelkreisförmigen Wandungselemente 11, 12 weisen in diesem Fall die Diagonalfalze 21, 22 auf, die unmittelbar durch zwei diametral einander gegenüberliegende Ecken laufen.

Wie aus dem Zuschnitt 10 der Fig. 8 d) ersichtlich, ist der das untere Verpackungsteil 1' bildende Bereich aus einem rechteckigen Wandungselement 13, aus einem rechtwinkligen Wandungselement 14 als Rückwand und den beiden unteren Wandungselementbereichen 11 " und 12" gebildet. Die die Verpackung 1 verschließenden Deckel 2 und 2' sind wiederum spiegelsymmetrisch zueinander ausgebildet, wobei die Deckel jeweils nur aus zwei flächigen Teilelementen, nämlich den oberen, klappbaren Wandungselementbereich 11' sowie 12' und der rechteckigen, aber gewölbten Fläche 15. Dabei ist das Wandungselement 15 in geeigneter Weise an der viertelbogenförmigen Begrenzungskante des Wandungselementes 11 angefügt. Die Deckel 2 und 2' bilden somit über diesen aus der viertelkreisförmigen Begrenzungskante herrührenden Bogenform quasi einen abgewandelten Raumwinkel. Unmittelbar winklig zusammentreffende Flächenelemente sind bei dieser Ausführungsform nicht gegeben. Gleichwohl wird durch die Bogenform als quasi Raumwinkel die erwünschte Stabilität der Deckel 2, 2' erreicht. Im geschlossenen Zustand überdecken sich die Wandungselementbereiche 15' und 15" im wesentlichen vollständig, wie dies Fig. 8 a) darstellt.

In Fig. 9 ist eine Verpackung in einer Art Pyramidenform dargestellt, bei der die Pyramidenspitze als gewölbte Struktur ausgebildet ist. Bei dem hier dargestellten Ausführungsbeispiel sind wiederum zwei Diagonalfalze 21, 22 an einander gegenüberliegenden Seiten einer räumlichen Verpackung angeordnet. Die Verpackung 1 hat eine quadratische Grundfläche (Wandungselement 15) und vier die Seitenflächen der Pyramide bildenden, gewölbte Wandungselemente 11, 12, 13, 14.

Wie in Fig. 9 b) im geöffneten Zustand der Verpackung ersichtlich, verlaufen die beiden einander gegenüberliegenden Diagonalfalze 21, 22 von den beiden unteren vorderen Ecken der Verpackung über das Wandungselement 11 bzw. 12 zur an der Rückwand (Wandungselement 13) liegenden Begrenzungskanten auf etwa halber Höhe der Verpackung. Entsprechend bilden sich zwei Deckel 2, 2', die über diese Diagonalfalze 21, 22 entsprechend einer Art Scharnierlinie klappbar ausgebildet sind. Die Deckel 2, 2' weisen dabei spiegelbildlich zueinander folgende Wandungselementbereiche, nämlich 11 ", 14' sowie in geringfügiger Überlappung 13' und 12''' für Deckel 2 bzw. 12" und 14" sowie in geringer Überlappung 13" und 11''' für Deckel 2' auf.

Dabei wird, wie aus Fig. 9 a) im geschlossenen Zustand erkennbar, eine quasi Raumecke 29 in Form einer gewölbten Struktur in jedem der Deckel 2, 2' aus den vorgenannten Wandungselementbereichen und deren stetig gewölbter Verbindung gebildet.

## Patentansprüche

1. Öffenbare Verpackung zur Umhüllung von Gegenständen mit einer Wandung (1), wobei auf wenigstens einem im wesentlichen ebenen Wandungselement (11, 12, 13, 14) ein Diagonalfalz (21, 22, 23, 24) vorgesehen ist, über den ein Teil der Wandung als Deckel (2) klappbar angelenkt ist, **dadurch gekennzeichnet, dass** wenigstens zwei Diagonalfalze (21, 22, 23, 24) mit zugeordneten Deckeln (2, 2', 2", 2''') vorgesehen sind, wobei sich die Deckel (2, 2', 2", 2"') im geschlossenen Zustand wenigstens teilweise überdecken und jeder Deckel (2, 2', 2", 2''') in seinem zugeordneten Teil der Wandung wenigstens eine Raumecke (29) aufweist, wobei auf jedem der im wesentlichen ebenen Wandungselemente (11, 12, 13, 14) höchstens ein Diagonalfalz (21, 22, 23, 24) vorgesehen ist.

2. Verpackung nach Anspruch 1, **dadurch gekennzeichnet, dass** das im wesentlichen ebene Wandungselement (11, 12, 13, 14) wenigstens drei Begrenzungskanten (111) hat, wobei der Diagonalfalz (21, 22, 23, 24) zu allen Begrenzungskanten (111) nicht parallel ausgerichtet ist.

3. Verpackung nach Anspruch 2, **dadurch gekennzeichnet, dass** der Diagonalfalz (21, 22, 23, 24) durch eine oder zwei aus den Begrenzungskanten (111) gebildete Ecke(n) des im wesentlichen ebenen Wandungselementes (11, 12, 13, 14) läuft.

4. Verpackung nach Anspruch 1, 2 oder 3, **dadurch gekennzeichnet, dass** der klappbare Deckel (2, 2', 2", 2''') im geschlossenen Zustand die Wandung (1) der Verpackung teilweise überlappend ausgebildet ist.

5. Verpackung nach Anspruch 1, 2, 3 oder 4, **dadurch gekennzeichnet, dass** die Überlappung bzw. Überdeckung auf wenigstens einem Wandungselement (11, 12, 13, 14, 15, 16, 17, 18) vorgesehen ist, wobei ein Anschnitt je Wandungslage dieses Wandungselements (11, 12, 13, 14, 15, 16, 17, 18) eine Öffnungskante (25) bildet.

6. Verpackung nach einem der vorangehenden Ansprüche, **dadurch gekennzeichnet, dass** die Raumecke (29) des Deckels (2, 2', 2", 2''') aus einer gewölbten Struktur gebildet ist.

7. Zuschnitt aus einem flächigen, faltbaren Material für eine öffenbare Verpackung (1), nach einem der Ansprüche 1 bis 6, mit mehreren Wandungselementen (11, 12, 13, 14, 15, 16, 17, 18), die über je eine Falzlinie (101) faltbar zusammenhängen und beim Zusammenbau gefalzte Begrenzungskanten der Verpackung (1) bilden, **dadurch gekennzeichnet, dass** auf wenigstens zwei Wandungselementen (11, 12, 13, 14) ein zu den Begrenzungskanten (111) des Wandungselementes nicht paralleler Diagonalfalz (21, 22, 23, 24) vorgesehen ist, über den ein Teil der Wandung als Deckel (2, 2', 2", 2''') klappbar angelenkt ist, wobei der klappbare Deckel (2, 2', 2", 2''') der Wandung (11) neben dem über den Diagonalfalz (21, 22, 23, 24) des zugeordneten Wandungselementes klappbaren Teil dieser Wandungselementbereiche (11', 12', 13', 14') wenigstens zwei weitere Wandungselemente oder -bereiche, die beim Zusammenbau wenigstens eine Raumecke (29) bilden, aufweist.

8. Zuschnitt nach Anspruch 7, **dadurch gekennzeichnet, dass** an den Wandungselementen (11, 12, 13, 14, 15, 16, 17, 18) über eine Falzlinie (101) verbundene Verbindungslaschen (100) vorgesehen sind, die beim Zusammenbau gefügte Begrenzungskanten (111) der Verpackung (1) bilden.

9. Zuschnitt nach Anspruch 7 oder 8 aus einem elastischen Material, **dadurch gekennzeichnet, dass** wenigstens eine Kante zusammenzufügender Kanten von wenigstens zwei aneinandergrenzenden Wandungselementen (11, 12, 13, 14) oder Wandungselementbereichen (1 1', 1 1 ", 11''', 12', 12", 12"', 13', 13", 14', 14", 16', 16'', 16''', 16"") nicht geradlinig ist, womit sich beim Zusammenbau eine gewölbte Struktur ergibt.

10. Zuschnitt nach Anspruch 9, **dadurch gekennzeichnet, dass** die nicht geradlinige Kante im Deckel (2, 2', 2", 2''') vorgesehen ist, womit beim Zusammenbau die Raumecke (29) als gewölbte Struktur ausgebildet ist.

## Claims

1. Openable packaging to enclose objects by wall means (1) in which a diagonal fold (21, 22, 23, 24) is featured on at least one essentially planar wall element (11, 12, 13, 14), with which a part of the wall is hinged as cover (2, **characterized by** at least two diagonal folds (21, 22, 23, 24) with corresponding covers (2, 2', 2'', 2'''), wherein the covers (2, 2', 2", 2''') overlap at least partially when closed and each cover (2, 2', 2'', 2''') in its corresponding part of the wall features at least one three-dimensional corner (29), and wherein on each of the essentially planar wall elements (11, 12, 13, 14) at the most one diagonal fold (21, 22, 23, 24) is featured.

2. Packaging according to claim 1 **characterized by** an essentially planar wall element (11, 12, 13, 14) which features at least three bordering edges (111), in which the diagonal fold (21, 22, 23, 24) is not aligned in parallel to one of the bordering edges (111).

3. Packaging according to claim 2, **characterized by** the diagonal fold (21, 22, 23, 24) running through one or two corner(s) constituted by the bordering edges (111) of the essentially planar wall element (11, 12, 13, 14).

4. packaging according to claim 1, 2 or 3 **characterized by** the foldable cover 2, 2', 2", 2''' partially overlapping the wall 1 of the packaging when closed.

5. Packaging according to claim 1, 2, 3 or 4 **characterized by** the overlapping respectively covering on at least one wall element (11, 12, 13, 14, 15, 16, 17, 18), in which each one section per wall layer of this wall element (11, 12, 13, 14, 15, 16, 17, 18) constitutes one opening edge 25.

6. Packaging according to one of the previous claims
**characterized by**
a three-dimensional corner (29) of the cover (2, 2', 2'', 2''') which is constituted by a curved structure.

7. Blank made of a planar, foldable material for an openable packaging 1, in particular according to one of the claims 1 through 6, with multiple wall elements (11, 12, 13, 14, 15, 16, 17, 18) which are each connected through one folding line 101 and which constitute folded bordering edges (111) of the packaging (1) when assembled, **characterized by**
a diagonal fold (21, 22, 23, 24) which is not aligned in parallel to one of the bordering edges (111) on at least two wall elements (11, 12, 13, 14), with which a part of the wall is hinged as a cover (2, 2', 2'', 2'''), in which the foldable cover (2, 2', 2'', 2''') of the wall (1), besides the part of this wall element area (11', 12', 13', 14') which is foldable through the diagonal fold (21, 22, 23, 24) of the corresponding wall element, features at least two additional wall elements or areas (11', 12', 13', 14') which during assembly constitute at least one three-dimensional corner (29).

8. Blank according to claim 7 **characterized by**
connecting flaps on the wall elements (11, 12, 13, 14, 15, 16, 17, 18) which are connected through a folding line 101 and which constitute joined bordering edges (111) of the packaging (1) when assembled.

9. Blank according to claim 7 or 8 made from an elastic material
**characterized by**
at least one of the joined edges of at least two adjacent wall elements (11, 12, 13, 14) or wall element areas (11', 11'', 11''', 12', 12", 12''', 13', 13", 14', 14", 16', 16'', 16''', 16'''') which is not straight-lined, resulting in a curved structure when assembled.

10. Blank according to claim 9 **characterized by**
a non straight-lined edge in the cover (2, 2', 2'', 2''') resulting in a curved structure of the three-dimensional corner (29) when assembled.

## Revendications

1. Emballage pouvant être ouvert destiné à envelopper des objets, comprenant une paroi (1), un pli diagonal (21, 22, 23, 24) étant prévu sur au moins un élément de paroi essentiellement plan (11, 12, 13, 14), par le biais duquel une partie de la paroi faisant fonction de couvercle (2) est reliée de manière articulée afin de pouvoir être rabattue, **caractérisé en ce que** sont prévus au moins deux plis diagonaux (21, 22, 23, 24) avec des couvercles associés (2, 2', 2", 2"'), les couvercles (2, 2', 2", 2"') se recouvrant mutuellement au moins en partie à l'état fermé et chaque couvercle (2, 2', 2", 2"') présentant dans la partie de la paroi qui lui est associée un coin (29), un pli diagonal (21, 22, 23, 24) au maximum étant prévu sur chacun des éléments de paroi essentiellement plans (11, 12, 13, 14).

2. Emballage selon la revendication 1, **caractérisé en ce que** l'élément de paroi essentiellement plan (11, 12, 13, 14) comporte au moins trois arêtes de délimitation (111), le pli diagonal (21, 22, 23, 24) n'étant orienté parallèlement à aucune des arêtes de délimitation (111).

3. Emballage selon la revendication 2, **caractérisé en ce que** le pli diagonal (21, 22, 23, 24) passe par un ou deux coin(s) de l'élément de paroi essentiellement plan (11, 12, 13, 14), qui sont formés par les arêtes de délimitation (111).

4. Emballage selon la revendication 1, 2 ou 3, **caractérisé en ce que** le couvercle rabattable (2, 2', 2", 2"') est réalisé de manière à recouvrir partiellement la paroi (1) de l'emballage à l'état fermé.

5. Emballage selon la revendication 1, 2, 3 ou 4, **caractérisé en ce que** le chevauchement ou le recouvrement est prévu sur au moins un élément de paroi (11, 12, 13, 14, 15, 16, 17, 18), une coupe pratiquée sur chaque volet de cet élément de paroi (11, 12, 13, 14, 15, 16, 17, 18) formant une arête d'ouverture (25).

6. Emballage selon l'une des revendications précédentes, **caractérisé en ce que** le coin (29) du couvercle (2, 2', 2", 2"') est constitué par une structure bombée.

7. Pièce découpée dans un matériau plan et pliable pour réaliser un emballage (1) pouvant être ouvert selon l'une des revendications 1 à 6, comprenant plusieurs éléments de paroi (11, 12, 13, 14, 15, 16, 17, 18) qui sont rattachés les uns aux autres de façon pliable par une ligne de pliage (101) et forment, une fois assemblés, des arêtes de délimitation pliées de l'emballage (1), **caractérisée en ce qu'**un pli diagonal (21, 22, 23, 24) non parallèle aux arêtes de délimitation (111) de l'élément de paroi est prévu sur au moins deux éléments de paroi (11, 12, 13, 14), par le biais duquel une partie de la paroi faisant fonction de couvercle (2) est reliée de manière articulée afin de pouvoir être rabattue, le couvercle rabattable (2, 2', 2", 2"') de la paroi (11) présentant, outre la partie de ces zones d'élément de paroi (11', 12', 13', 14') pouvant être rabattue par le biais du pli diagonal (21, 22, 23, 24) de l'élément de paroi associé, au moins deux autres éléments de paroi ou zones d'élément de paroi qui, une fois assemblé(e)s, forment au moins un coin (29).

8. Pièce découpée selon la revendication 7, **caractérisée en ce que** sont prévues des pattes d'assemblage (100) reliées aux éléments de paroi (11, 12, 13, 14, 15, 16, 17, 18) par une ligne de pliage (101), qui, une fois assemblées, forment des arêtes de délimitation jointes (111) de l'emballage (1).

9. Pièce découpée selon la revendication 7 ou 8 en une matière élastique, **caractérisée en ce qu'**au moins une des arêtes à assembler appartenant à deux éléments de paroi adjacents (11, 12, 13, 14) ou zones d'éléments de paroi adjacentes (11', 11", 11"', 12', 12", 12"', 13', 13", 14', 14", 16', 16", 16"', 16"") n'est pas rectiligne, ce qui donne lieu à une structure bombée lors de l'assemblage.

10. Pièce découpée selon la revendication 9, **caractérisée en ce que** l'arête non rectiligne est prévue dans le couvercle (2, 2', 2", 2"'), le coin (29) formant, lors de l'assemblage, une structure bombée.
